# EUROPÄISCHE PATENTSCHRIFT

(11) **EP 3 526 429 B1**
(45) Veröffentlichungstag und Bekanntmachung des Hinweises auf die Patenterteilung: **24.08.2022**
(21) Anmeldenummer: 17786886.6
(22) Anmeldetag: 12.10.2017
(51) Int. Cl.: E05B 19/00

(54) **SCHLÜSSEL, SCHLOSS UND SCHLIESSSYSTEM**
KEY, LOCK, AND LOCKING SYSTEM
CLÉ, SERRURE ET SYSTÈME DE FERMETURE

(30) Priorität: 13.10.2016 DE 202016105750 U
(43) Veröffentlichungstag der Anmeldung: 21.08.2019
(73) Patentinhaber: EVVA Sicherheitstechnologie GmbH, 1120 Wien (AT)
(72) Erfinder: RIESEL, Michael, 07570 Weida (DE)
(74) Vertreter: Kruspig, Volkmar
(86) Internationale Anmeldenummer: PCT/EP2017/076012
(87) Internationale Veröffentlichungsnummer: WO 2018/069427

(56) Entgegenhaltungen:
- WO-A1-02/088497
- CN-A- 1 865 639
- CN-A- 1 963 122
- CN-A- 101 025 060
- CN-U- 202 164 881
- US-A- 424 412
- US-A- 1 280 633

## Beschreibung

Die Erfindung betrifft einen Schlüssel mit einer Schlüsselreide und einem Schlüsselschaft. Des Weiteren betrifft die Erfindung ein Schloss zur Aufnahme eines erfindungsgemäßen

Schlüssels, wobei das Schloss einen Schließzylinder mit Zylinderkern umfasst. Ferner betrifft die Erfindung ein Schließsystem mit einem erfindungsgemäßen Schlüssel und einem erfindungsgemäßen Schloss.

Aus dem Stand der Technik sind zahlreiche Schlüssel bzw. Schließsysteme bekannt, die im Sinne einer erhöhten Aufbruchsicherheit ausgebildet sind. Beispielsweise ist aus der DE 699 04 408 T2 ein Schlüssel mit bewegbarem Stift sowie ein Sicherheitsdrehzylinder und ein damit ausgerüstetes Schloss vorbekannt. Gemäß der dortigen Lösung soll ein Schlüssel für einen Sicherheitsdrehzylinder angegeben werden, bei dem durch einen bewegbaren Drücker das Kopieren eines damit ausgestatteten Schlüssels erschwert und dem Benutzer eine erhöhte Sicherheit gegeben ist.

Die CN 1 865 639 A offenbart einen einbruchssicheren Schließzylinder sowie einen für den Schließzylinder vorgesehenen Schlüssel, mit einer Schlüsselreide und einem Schlüsselschaft. Der Schließzylinder weist eine I-förmige Öffnung auf. Entsprechend weist der dazu passende Schlüssel ebenfalls ein I-förmiges Grundprofil auf. Die Schlüsselreide ist um 180° verwunden, und in Richtung zur Schlüsselspitze ragt der Querschnitt des Schlüsselschafts abschnittsweise über den Grundquerschnitt hinaus.

Die US 424,412 offenbart einen Schlüssel, wobei der Schlüsselschaft so verdreht ist, dass dieser eine Reihe von Schließstiften innerhalb des Schlosses an ihrem ansonsten glatten Rand berühren kann. Dabei kommt der Querschnitt des Schlüsselschaftes am Ende wieder selbst zur Deckung.

In US 1 280 633 A wird eine Schließsystem offenbart, das darauf beruht, dass der Schlüssel spindel- oder spiralförmig ausgebildet sein kann. WO 02/88497 A1 und CN 1 963 122 A zeigen ganz ähnliche Ausführungsformen von Schlüsseln.

Bei dem in CN 202 164 881 U1 offenbarten Schlüssel handelt es sich um einen herkömmlichen Schlüssel, wobei der Schlüsselschaft in einem Torsionswinkel von 180° verdrillt ist, sodass die gezackten Profilseiten letztlich über die Ganghöhe der Torsionsverbiegung einmal in eine erste Richtung und dann in die zweite entgegengesetzte Richtung weisen.

Die CN 101 025 060 A zeigt einen Schlüsselkörper, der um einen Torsionswinkel von 180° verwunden ist und dessen Querschnitt sich im Bereich des Schaftanfanges und an der Schaftspitze deckungsgleich gegenüber stehen.

Da Kriminelle doch ständig neue Wege hinsichtlich der Manipulation von Schließsystemen suchen, ist es notwendig, Schlüssel bzw. Schließsysteme ständig weiterzuentwickeln.

Aus dem Vorgenannten ist es Aufgabe der Erfindung, einen weiterentwickelten Schlüssel mit einer Schlüsselreide und einem Schlüsselschaft anzugeben, welches zunächst eine Vielzahl von Kodiermöglichkeiten schafft. Des Weiteren ist es Aufgabe der Erfindung, ein weiterentwickeltes Schloss anzugeben, das hinsichtlich der Manipulationssicherheit weiterentwickelt ist. Ferner ist es Aufgabe, ein weiterentwickeltes Schließsystem anzugeben, das einen erfindungsgemäßen Schlüssel sowie ein erfindungsgemäßes Schloss umfasst. Mit dem zu schaffenden Schließsystem soll darüber hinaus eine neue Qualität der Sicherheit gegen die Manipulation von Schließsystemen erreicht werden.

Die Lösung der Aufgabe erfolgt in Zusammenhang mit dem Schlüssel durch die Merkmalskombination nach Anspruch 1, in Zusammenhang mit dem Schloss durch die Merkmalskombination nach Anspruch 10 und in Zusammenhang mit dem Schließsystem durch die Merkmalskombination nach Anspruch 15. Die Unteransprüche umfassen mindestens zweckmäßige Ausgestaltungen und Weiterbildungen.

Es wird demnach von einem Schlüssel mit einer Schlüsselreide und einem Schlüsselschaft ausgegangen, wobei der Schlüsselschaft entlang der Längsachse zumindest abschnittsweise einen, insbesondere kalt umgeformten, Torsionsabschnitt aufweist, wobei der Schlüsselschaft in einem Übergangsbereich zum Torsionsabschnitt einen Grundquerschnitt aufweist, wobei der Querschnitt des Schlüsselschafts im Torsionsabschnitt zumindest abschnittsweise über den Grundquerschnitt hinaus ragt. Der Übergangsbereich zum Torsionsabschnitt stellt den Grenzbereich zwischen einem Torsionsabschnitt und einem nicht verformten Abschnitt des Schlüsselschafts dar.

Erfindungsgemäß weist der Schlüsselschaft mindestens ein Profilelement auf, wobei das Profilelement im Torsionsabschnitt ebenfalls eine Torsion aufweist.

Als Torsionsabschnitt ist ein Abschnitt bezeichnet, der durch Verdrehung des Abschnittes entsteht. Die Verdrehung des Abschnitts erfolgt um die Längsachse des Schlüsselschafts. Der Torsionsabschnitt beschreibt demnach einen verdrehten Abschnitt des Schlüsselschafts, wobei der Torsionsabschnitt durch die Wirkung eines Torsionsmoments entsteht.

Erfindungsgemäß bildet der Torsionsabschnitt eine zusätzliche Kodiermöglichkeit im Zusammenhang mit dem Schlüsselschaft. Es ist möglich, dass der Schlüsselschaft sowohl vor der Ausbildung des Torsionsabschnitts als auch nach der Ausbildung des Torsionsabschnitts den genannten Grundquerschnitt aufweist. Der Grundquerschnitt ist in derartigen Abschnitten des Schlüsselschafts ausgebildet, die nicht verdreht sind bzw. auf die kein Torsionsmoment wirkt oder wirkte.

Vorzugsweise wird der Torsionsabschnitt vor der Umformung, d.h. vor seiner eigentlichen Herstellung, abgeflacht oder geplättet. Mit anderen Worten wird der Schlüsselschaft in dem Abschnitt, der später einen Torsionsabschnitt aufweisen soll, in einem ersten Schritt abgeflacht oder geplättet, wobei in einem zweiten Schritt der abgeflachte oder geplättete Abschnitt um die Längsachse des Schlüsselschafts gedreht bzw. verdreht wird.

Im Torsionsabschnitt weist der Schlüsselschaft ebenfalls einen Querschnitt bzw. mehrere Querschnitte auf, wobei diese(r) Querschnitte zumindest abschnittsweise über den Grundquerschnitt hinaus ragt/hinaus ragen. Der Grundquerschnitt und/oder der Querschnitt des Schlüsselschafts wird/werden durch einen Schnitt, der senkrecht zur Längsachse ausgebildet ist, gebildet. Der Grundquerschnitt und/oder der weitere Querschnitt des Schlüsselschafts im Torsionsabschnitt kann (im Wesentlichen) viereckig, insbesondere quadratisch oder rechteckig ausgebildet sein. Im Torsionsabschnitt können Kanten und/oder Seitenflächen des Schlüsselschafts derart um die Längsachse des Schlüsselschafts verdreht sein, dass diese über den Grundquerschnitt hinaus ragen. Ein Hinausragen über den Grundquerschnitt ist insbesondere durch eine Draufsicht auf die Schlüsselspitze in Richtung der Schlüsselreide ersichtlich.

In einer besonders bevorzugten Ausführungsform der Erfindung handelt es sich bei dem Torsionsabschnitt des Schlüsselschafts um einen kaltumgeformten Torsionsabschnitt. Mit anderen Worten liegt zunächst ein Schlüsselschaft vor, der insbesondere entlang der Längsachse gerade bzw. eben ausgebildet ist. Das Ausbilden des Torsionsabschnitts, insbesondere das Einwirken eines Torsionsmoments auf diesen Abschnitt des Schlüsselschafts erfolgt beispielsweise durch Kaltumformen. Ein Kaltumformen bezeichnet das plastische Umformen von Metallen unterhalb der Rekristallisationstemperatur. Insbesondere kann das Kaltumformen durch Einspannen des Schlüsselschafts und anschließendes Verdrehen des Schlüsselschafts um die Längsachse erfolgen.

Gemäß einer bevorzugten Weiterbildung der Erfindung ist es möglich, dass der Schlüsselschaft entlang der Längsachse zumindest abschnittsweise einen, insbesondere kaltumgeformten, Torsionsabschnitt aufweist, wobei die Länge und der Verdrehwinkel des Schlüsselschaft im Torsionsabschnitt in Richtung der Schlüsselspitze variabel ist.

Bezüglich des Torsionsabschnitts und des insbesondere kaltumgeformten Torsionsabschnitts können die vorangegangenen Erläuterungen gelten.

Es ist möglich, dass der Torsionsabschnitt in Form einer Steuerkurve ausgebildet ist und/oder eine Steuerkurve aufweist. Dies gilt für beide nebengeordneten Aspekte hinsichtlich eines Schlüssels.

Ebenfalls können folgende Ausführungsbeispiele möglich sein:
Mindestens eine Flanke des Schlüsselschafts kann über den Grundquerschnitt hinaus ragen. Diese über den Grundquerschnitt hinaus ragende Flanke bzw. eine über den Grundquerschnitt hinaus ragende Kante oder Seitenfläche stellt eine zusätzliche Kodiermöglichkeit dar.

In einer Ausführungsform der Erfindung ist es möglich, dass der Schlüsselschaft mindestens ein (weiteres) Kodierelement aufweist. Das Kodierelement kann vorzugsweise als eine in einer Kante ausgebildete Ausnehmung ausgebildet sein. Vorzugsweise weist der Schlüsselschaft mehrere derartige Ausnehmungen auf. In wiederum einer weiteren Ausführungsform der Erfindung ist es möglich, dass mehrere, insbesondere alle Kanten, insbesondere alle Außenkanten, des Schlüsselschafts derartige Ausnehmungen aufweisen. Die Ausnehmungen können sowohl eine runde oder halbrunde oder elliptische oder halbelliptische Form als auch viereckige oder quadratische oder rechteckige Formen aufweisen.

Das Profilelement kann vorzugsweise als Längsrille ausgebildet sein. Eine Längsrille eines Schlüsselschafts verläuft vorzugsweise ausgehend von der Spitze des Schlüsselschafts in Richtung Schlüsselreide. Es ist möglich, dass sich die Längsrille vollständig bis zur Schlüsselreide erstreckt. Ebenfalls ist es möglich, dass zwischen der Schlüsselreide und dem Ende der Längsrille ein beabstandender Abschnitt ausgebildet ist. Aufgrund der Ausbildung eines Torsionsabschnitts am Schlüsselschaft weist das Profilelement, insbesondere die Längsrille im Torsionsabschnitt ebenfalls eine Torsion auf. Mit anderen Worten ist das Profilelement um die Längsachse gebogen.

In einer weiteren Ausführungsform der Erfindung kann der Schlüsselschaft mindestens zwei Profilelemente aufweisen. Diese Profilelemente verlaufen in einem von der Schlüsselreide ausgehenden ersten Abschnitt parallel zueinander. In einem/dem anschließenden Torsionsabschnitt sind die Profilelemente, insbesondere die Längsrillen, um die Längsachse des Schlüsselschafts verdreht. Vorzugsweise sind die Profilelemente, insbesondere die Längsrillen, doppelhelix-artig angeordnet. Die Form der Doppelhelix wird durch zwei umeinander laufende Helices gebildet. Dies entspricht dem geometrischen Gebilde einer zweigängigen Schraube. Die Helices können beispielsweise um eine halbe Ganghöhe versetzt zueinander angeordnet sein. Außerdem kann eine der Helices um eine halbe Umdrehung versetzt angeordnet sein. Die beiden Helices weisen vorzugsweise einen konstanten Abstand zueinander auf und berühren sich nicht.

In wiederum einer weiteren Ausführungsform der Erfindung ist die Schlüsselspitze im Torsionsabschnitt ausgebildet. Das heißt, dass die Schlüsselspitze als Teil des Torsionsabschnitts ausgebildet ist. Die Schlüsselspitze ist demnach ebenfalls um die Längsachse des Schlüsselschafts verdreht angeordnet. Der Querschnitt der Schlüsselspitze kann über den Grundquerschnitt des Schlüsselschafts hinaus ragen. Dies stellt wiederum eine weitere Kodiermöglichkeit dar.

Es ist darauf hinzuweisen, dass die Spitze des Schlüsselschafts nicht zwangsläufig spitz ausgebildet sein muss. Es ist auch denkbar, dass die Schlüsselspitze als plane Oberfläche ausgebildet ist.

Mindestens der Schlüsselschaft kann aus elastischem Material, insbesondere aus Federstahl oder aus Polyurethan, besonders bevorzugt aus PUR D 44, gebildet sein. Ein derartiges elastisches Material bewirkt, dass sich der Schlüsselschaft beim Einführen in einen Zylinderkern torsionsförmig anpasst.

In wiederum einer weiteren Ausführungsform der Erfindung kann der Schlüsselschaft drehbar in der Schlüsselreide gelagert sein.

Es ist möglich, dass der Schlüsselschaft unterschiedliche Durchmesser oder unterschiedliche Querschnitte aufweist. Die unterschiedlichen Querschnitte können auch in Abschnitten des Schlüsselschafts ausgebildet sein, die keinen Torsionsabschnitt aufweisen.

Der Torsionsabschnitt des Schlüsselschafts kann variabel ausgelegt sein. Die Geometrie des Torsionsabschnitts kann sich hinsichtlich der Steigung und/oder der Bogenlänge und/oder der Ganghöhe und/oder der Torsion unterscheiden.

Ein weiterer Aspekt der Erfindung betrifft ein ein Schloss zur Aufnahme eines erfindungsgemäßen Schlüssels, wobei das Schloss einen Schließzylinder mit Zylinderkern umfasst.

Erfindungsgemäß ist im Zylinderkern mindestens ein Dekodierelement ausgebildet, das zumindest abschnittsweise eine bogenförmige, insbesondere helixförmige, Kontur aufweist oder zumindest abschnittsweise auf einer bogenförmigen, insbesondere helixförmigen, Bahn angeordnet ist. Die helixförmige Kontur kann auch als kurvenförmige Kontur bezeichnet werden. Die helixförmige Bahn kann auch als kurvenförmige Bahn bezeichnet werden.

Die, insbesondere helixförmige, Bahn kann sich entlang eines Grundprofils des Zylinderkerns erstrecken. Vorzugsweise sind mehrere Dekodierelemente in Form von Abtastelementen auf einer, insbesondere helixförmigen, Bahn angeordnet. Bei den Abtastelementen kann es sich beispielsweise um Stifte handeln.

Des Weiteren ist es möglich, dass mindestens ein Dekodierelement in Form eines gebogenen, insbesondere helixförmigen, Vorsprungs oder in Form einer bogenförmigen, insbesondere helixförmigen, Ausnehmung ausgebildet ist.

Das Schloss dient zur Abtastung des erfindungsgemäßen Schlüssels, insbesondere des erfindungsgemäß ausgebildeten Schlüsselschafts. Dem Torsionsabschnitt des Schlüsselschafts wird im Schloss durch komplementär ausgebildete Elemente, insbesondere Dekodierelemente, entsprochen. Durch eine geometrische Übereinstimmung zwischen dem Schlüsselschaft, insbesondere dem Torsionsabschnitt des Schlüsselschafts und dem Zylinderkern des Schlosses ist eine räumlich passgenaue Einführung des Schlüsselschafts in den Zylinderkern möglich. Hierdurch ist es möglich eine räumlich, d.h. eine mindestens dreidimensionale, Kodierfunktion zu ermöglichen.

Das Schloss kann des Weiteren ein Kupplungselement aufweisen, das die Spitze, insbesondere die zum Torsionsabschnitt zugehörige Spitze, abtastet. Vorzugsweise ist das Kupplungselement derart ausgebildet, dass die Spitze des Schlüsselschafts auf verschiedenen Längen abtastbar ist. Die Dekodierelemente, insbesondere die Abtastelemente sind radial zum Grundprofil des Zylinderkerns angeordnet.

Ein weiterer Aspekt der Erfindung betrifft ein Schließsystem mit einem erfindungsgemäßen Schlüssel und mit einem erfindungsgemäßen Schloss. Es ergeben sich ähnliche Vorteile, wie diese bereits im Zusammenhang mit dem erfindungsgemäßen Schlüssel und/oder dem erfindungsgemäßen Schloss erläutert wurden. Die Erfindung soll nachstehend anhand von Ausführungsbeispielen sowie unter Zuhilfenahme von schematischen Figuren näher erläutert werden.

Hierbei zeigen:
- Fig. 1: eine erste Ausführungsform hinsichtlich eines erfindungsgemäßen Schlüssels;
- Fig. 2: eine weitere Ausführungsform hinsichtlich eines erfindungsgemäßen Schlüssels;
- Fig. 3a und 3b: verschiedene Ansichten eines erfindungsgemäßen Schlosses, insbesondere eines Schließzylinders; und
- Fig. 4a bis 4c: verschiedene Darstellungen hinsichtlich eines Kupplungselements eines erfindungsgemäßen Schlosses, insbesondere eines Schließzylinders.

In der nachfolgenden Beschreibung werden für gleiche und gleichwirkende Teile dieselben Bezugsziffern verwendet.

Wie aus der Fig. 1 erkennbar, wird von einem Schlüsselschaft 10 ausgegangen, der sich entlang der Längsachse L erstreckt. Der Schlüsselschaft 10 umfasst einen ersten Abschnitt 15, der an eine (nicht dargestellte) Schlüsselreide angrenzt. An diesen ersten Abschnitt des Schlüsselschafts schließt sich ein Torsionsabschnitt 20 an. Der Schlüsselschaft 10 umfasst des Weiteren Profilelemente 22, die im vorliegenden Beispiel als Längsrillen ausgebildet sind. Die Längsrillen sind sowohl im ersten Abschnitt 15 als auch im Torsionsabschnitt 20 dargestellt. Als Torsionsabschnitt 20 ist ein derartiger Abschnitt zu verstehen, der eine Verdrehung des Abschnittes des Schlüsselschafts 10 um die Längsachse L darstellt. Vorzugsweise ist der Torsionsabschnitt 20 kaltumgeformt, d.h. im Rahmen einer Kaltumformung hergestellt.

Am Anfang 25 des Torsionsabschnitts 20 wird ein Grundquerschnitt 26 gebildet. Der Grundquerschnitt ist in Fig. 1 nicht dargestellt. Es ist lediglich die Schnittebene des Grundquerschnittes 26 zu erkennen. Als Grundquerschnitt kann auch der Querschnitt des ersten Abschnittes 15 dienen, d.h. der Grundquerschnitt könnte ausgehend von der Schlüsselreide gebildet sein. Da im vorliegenden Ausführungsbeispiel die Querschnittsfläche jedoch ausgehend vom ersten Abschnitt 15 in Richtung des Torsionsabschnittes 20 abnimmt bzw. geringer wird, wird als Grundquerschnitt der Querschnitt am Anfang 25 des Torsionsabschnitts 20 zur weiteren Erläuterung angewandt.

Der Querschnitt im weiteren Torsionsabschnitt 20, d.h. ausgehend vom Anfang des Torsionsabschnitts 25 in Richtung der Schlüsselspitze kann zumindest abschnittsweise über den Grundquerschnitt hinaus ragen. Exemplarisch wird auf den dargestellten Querschnitt 30 verwiesen. Der Querschnitt 30 ist nicht deckungsgleich zum Grundquerschnitt 26 ausgebildet. Vielmehr ist der Querschnitt 30 in Relation zum Grundquerschnitt 26 um die Längsachse L verdreht angeordnet. Abschnitte des Querschnittes 30 stehen somit über die Fläche des Grundquerschnitts 26 über.

Die Profilelemente 22 sind im ersten Abschnitt 15 des Schlüsselschafts 10 parallel zueinander angeordnet. Im Torsionsabschnitt 20 sind die Profilelemente 22 ebenfalls verdreht angeordnet und weisen eine Torsion auf. Mit anderen Worten können die Profilelemente 22 im Torsionsabschnitt 20 eine Helixform beschreiben. Insbesondere können die zwei Profilelemente 22 eine doppelhelix-artige Form aufweisen.

Der Schlüsselschaft 10 kann aus elastischem Material, insbesondere aus Federstahl oder aus Polyurethan, besonders bevorzugt aus PUR D 44, gebildet sein.

Die Kanten 35 bzw. die Seitenflanken 38 des Schlüsselschaftes 10 im Torsionsabschnitt 20 können ebenfalls eine Helixform beschreiben. Als Seitenflanken 38 sind die Bereiche rund um die Kanten 35 zu bezeichnen. Diese Flanken 38 und/oder Kanten 35 des Schlüsselschaftes 10 ragen zumindest abschnittsweise über den Grundquerschnitt 26 des Schlüsselschafts 10 hinaus.

Mittels des Torsionsabschnitts 20 und den dadurch ebenfalls um die Längsachse L verdrehten Elementen des Schlüsselschafts, wie z.B. den verdrehten Profilelementen 22, verdrehten Kanten 35 und verdrehten Flanken 38 wird eine zusätzliche Kodiermöglichkeit geformt. Es wird somit eine räumliche Kodierfunktion ermöglicht.

In Fig. 1 ist außerdem dargestellt, dass die Länge A und der Verdrehwinkel ω des Schlüsselschaft 10 im Torsionsabschnitt 20 in Richtung der Schlüsselspitze variabel sind.

In Fig. 2 wird eine weitere Ausführungsform hinsichtlich eines Schlüsselschaftes 10, insbesondere eines Torsionsabschnitts 20, dargestellt. Neben Profileelementen 22 in Form von Längsrillen sind außerdem Kodierelemente 40 ausgebildet. Diese Kodierelemente 40 sind als in Kanten 35 ausgebildete Ausnehmungen ausgebildet. Vorzugsweise sind an einer ersten Kante 35 und an einer zweiten Kante 35' eine unterschiedliche Anzahl von Kodierelementen 40 ausgebildet. Auch der Abstand zwischen den einzelnen Kodierelementen 40 variiert.

In der Ansicht gemäß Fig. 2 ist gut zu erkennen, dass die Profilelemente 22 eine Bogenform bzw. Helixform beschreiben. Auch die Flanken 38 sind helixförmig bzw. bogenförmig ausgebildet. Mit anderen Worten ergibt sich eine torsionsförmige Anordnung der Profilelemente 22, der Kodierelemente 40 sowie der Kanten 35 und Flanken 38.

Der Torsionsabschnitt 20 des Schlüsselschaftes 10 kann variabel ausgelegt werden. Insbesondere ist in einer derartigen Auslegung möglich, dass beispielsweise im Zusammenhang mit den Profilelementen 22 unterschiedliche Winkel α zur Längsachse gebildet werden.

In den Fig. 3a und 3b ist ein Längsschnitt durch einen schematisch dargestellten Schießzylinder 50 sowie eine Draufsicht auf einen schematisch dargestellten Schließzylinder 50 zu erkennen. Im Zylinderkern 52 sind mehrere Abtastelemente 57 ausgebildet. Diese Abtastelemente 57 sind zum Grundprofil 55 radial angeordnet. Insbesondere sind die Elemente 57 auf einer helixförmigen Bahn angeordnet. Die helixförmige Bahn erstreckt sich entlang des Grundprofils 55 des Zylinderkerns 52. Die Abtastelemente 57 sind insbesondere zum Abtasten der Kodierelemente 40 ausgebildet.

In den Fig. 4a bis 4c ist ein Kupplungselement 60 dargestellt. Dieses Kupplungselement 60 dient zur Abtastung einer Schlüsselspitze 70 eines Schlüsselschaftes 10. Die Schlüsselspitze 70 ist insbesondere als Teilabschnitt des Torsionsabschnitts 20 ausgebildet. Somit tastet das Kupplungselement 60 die eine Torsion aufweisende Spitze 70 des Schlüsselschafts 10 ab. Vorzugsweise ist das Kupplungselement derart ausgebildet, dass die Spitze 70 über ihre gesamte Länge abtastbar ist.

Dies wird insbesondere in Fig. 4c dargestellt. Die Spitze 70 kann bis zu dem gestrichelten Abschnitt 61 des Kupplungselements 60 eindringen, so dass das Kupplungselement 60 die gesamte Länge der Spitze 70 abtastet. Es ist darauf hinzuweisen, dass die Spitze 70 des Schlüsselschafts 10 nicht zwangsläufig spitz ausgebildet sein muss. Es ist auch denkbar, dass die Schlüsselspitze 70 als plane Oberfläche ausgebildet ist.

In Fig. 4b ist eine Draufsicht auf ein Kupplungselement 60 dargestellt. Das Kupplungselement 60 weist demnach eine zum Torsionsabschnitt bzw. zur durch die Torsion entstehenden Form der Schlüsselspitze 70 komplementäre Form auf. Das Kupplungselement weist demnach keine geradlinige Öffnung sondern eine gebogene Öffnung 65 auf.

Insgesamt ergibt sich durch die geometrische Übereinstimmung des Schließzylinders 50 bzw. des Kupplungselements 60 in Relation zum Schlüsselschaft 10 eine räumlich passgenaue Einführung des Schlüsselschaftes 10 in den Zylinderkern 52. Es wird somit eine räumliche Kodierfunktion ermöglicht.

### Bezugszeichenliste

- 10: Schlüsselschaft
- 15: erster Abschnitt
- 20: Torsionsabschnitt
- 22: Profilelement
- 25: Anfang Torsionsabschnitt
- 26: Grundquerschnitt
- 30: Querschnitt
- 35, 35', 35": Kante
- 38: Flanke
- 40: Kodierelement
- 50: Schließzylinder
- 52: Zylinderkern
- 55: Grundprofil
- 57: Abtastelement
- 60: Kupplungselement
- 61: Abschnitt
- 65: Öffnung
- 70: Spitze
- A: Länge des Schlüsselschaft im Torsionsabschnitt
- L: Längsachse Schlüsselschaft
- α: Verdrehwinkel
- ω: Verdrehwinkel

## Patentansprüche

1. Schlüssel mit einer Schlüsselreide und einem Schlüsselschaft (10), in welchem
der Schlüsselschaft (10) entlang der Längsachse (L) zumindest abschnittsweise einen, insbesondere kaltumgeformten, Torsionsabschnitt (20) aufweist, wobei der Schlüsselschaft (10) in einem Übergangsbereich zum Torsionsabschnitt (26) einen Grundquerschnitt (26) aufweist, wobei der Querschnitt (30) des Schlüsselschafts (10) im Torsionsabschnitt (20) in Richtung zur Schlüsselspitze (70) zumindest abschnittsweise über den Grundquerschnitt (26) hinaus ragt,
wobei
der Schlüsselschaft (10) mindestens ein Profilelement (22), das insbesondere als Längsrille ausgebildet ist, aufweist, wobei das Profilelement (22) im Torsionsabschnitt (20) ebenfalls eine Torsion aufweist.

2. Schlüssel mit einer Schlüsselreide und einem Schlüsselschaft (10) nach Anspruch 1,
**dadurch gekennzeichnet, dass**
der Schlüsselschaft (10) entlang der Längsachse (L) zumindest abschnittsweise einen, insbesondere kaltumgeformten, Torsionsabschnitt (20) aufweist, wobei die Länge (A) und der Verdrehwinkel (ω) des Schlüsselschaft (10) im Torsionsabschnitt (20) in Richtung der Schlüsselspitze variabel sind.

3. Schlüssel nach Anspruch 1 oder 2, insbesondere nach Anspruch 2,
**dadurch gekennzeichnet, dass**
der Torsionsabschnitt (20) in Form einer Steuerkurve ausgebildet ist oder eine Steuerkurve aufweist.

4. Schlüssel nach einem der vorangegangenen Ansprüche,
**dadurch gekennzeichnet, dass**
mindestens eine Flanke (38) und/oder eine Kante (35) des Schlüsselschafts (10) über den Grundquerschnitt (26) hinaus ragt.

5. Schlüssel nach einem der vorangegangenen Ansprüche,
**dadurch gekennzeichnet, dass**
der Schlüsselschaft (10) mindestens ein Kodierelement (40), das insbesondere als in einer Kante (35) ausgebildete Ausnehmung ausgebildet ist, aufweist.

6. Schlüssel nach Anspruch 1,
**gekennzeichnet durch**
mindestens zwei Profilelemente (22), die in einem von der Schlüsselreide ausgehenden ersten Abschnitt (15) parallel zueinander verlaufen und in einem/dem anschließenden Torsionsabschnitt (20) um die Längsachse (L) des Schlüsselschafts (10) verdreht sind und vorzugsweise doppelhelix-artig angeordnet sind.

7. Schlüssel nach einem der vorangegangenen Ansprüche,
**dadurch gekennzeichnet, dass**
die Schlüsselspitze (70) im Torsionsabschnitt (20) ausgebildet ist.

8. Schlüssel nach einem der vorangegangenen Ansprüche,
**dadurch gekennzeichnet, dass**
mindestens der Schlüsselschaft (10) aus elastischem Material, insbesondere aus Federstahl oder aus Polyurethan, besonders bevorzugt aus PUR D 44, gebildet ist.

9. Schlüssel nach einem der vorangegangenen Ansprüche,
**dadurch gekennzeichnet, dass**
der Schlüsselschaft (10) drehbar in der Schlüsselreide gelagert ist.

10. Schloss zur Aufnahme eines Schlüssels nach einem der Ansprüche 1 bis 9, wobei das Schloss einen Schließzylinder (50) mit Zylinderkern (52) umfasst, in welchem
im Zylinderkern (52) mindestens ein Dekodierelement ausgebildet ist, das zumindest abschnittsweise eine bogenförmige, insbesondere helixförmige, Kontur aufweist oder auf einer bogenförmigen, insbesondere helixförmigen, Bahn angeordnet ist.

11. Schloss nach Anspruch 10,
**dadurch gekennzeichnet, dass**
sich die bogenförmige, insbesondere helixförmige, Bahn entlang eines Grundprofils (55) des Zylinderkerns (52) erstreckt.

12. Schloss nach Anspruch 10 oder 11,
**dadurch gekennzeichnet, dass**
mehrere Dekodierelemente in Form von Abtastelementen (57) auf einer helixförmigen Bahn angeordnet sind.

13. Schloss nach einem der Ansprüche 10 bis 12,
**dadurch gekennzeichnet, dass**
mindestens ein Dekodierelement in Form eines gebogenen, insbesondere helixförmigen, Vorsprungs oder in Form einer gebogenen, insbesondere helixförmigen, Ausnehmung ausgebildet ist.

14. Schloss nach einem der Ansprüche 10 bis 13,
**gekennzeichnet durch**
ein Kupplungselement (60), das die Spitze (70), insbesondere die zum Torsionsabschnitt (20) zugehörige Spitze, abtastet.

15. Schließsystem mit einem Schlüssel nach einem der Ansprüche 1 bis 9 und mit einem Schloss nach einem der Ansprüche 10 bis 14.

## Claims

1. A key having a key bow and a key shank (10), in which the key shank (10) has an in particular cold-formed torsion section (20) along the longitudinal axis (L) at least in some sections, wherein the key shank (10) has a basic cross-section (26) in a transition area to the torsion section (26), wherein the cross-section (30) of the key shank (10) in the torsion section (20) toward the key tip (70) protrudes beyond the basic cross-section (26) at least in some sections,
wherein
the key shank (10) has at least one profile element (22) formed in particular as a longitudinal groove, wherein the profile element (22) likewise has a torsion in the torsion section (20).

2. The key having a key bow and a key shank (10) according to claim 1, **characterized in that**
the key shank (10) has an in particular cold formed torsion section (20) along the longitudinal axis (L) at least in some sections, wherein the length (A) and the twisting angle (ω) of the key shank (10) are variable in the torsion section (20) toward the key tip.

3. The key having a key bow and a key shank (10) according to claim 1, in particular according to claim 2,
**characterized in that**
the torsion section (20) is formed in the shape of a control curve or has a control curve.

4. The key according to any one of the preceding claims,
**characterized in that**
at least one flank (38) and/or an edge (35) of the key shank (10) protrude/s beyond the basic cross-section (26).

5. The key according to any one of the preceding claims,
**characterized in that**
the key shank (10) has at least one coding element (40) designed in particular as a recess formed within an edge (35).

6. The key according to claim 1,
**characterized by**
at least two profile elements (22) extending in parallel to one another in a first portion (15) starting from the key bow and are twisted in a/the subsequent torsion portion (20) about the longitudinal axis (L) of the key shank (10) and are preferably arranged in the manner of a double helix.

7. The key according to any one of the preceding claims,
**characterized in that**
the key tip (70) is formed in the torsion portion (20).

8. The key according to any one of the preceding claims,
**characterized in that**
at least the key shank (10) is made of an elastic material, in particular of spring steel or of polyurethane, particularly preferred of PUR D 44.

9. The key according to any one of the preceding claims,
**characterized in that**
the key shank (10) is mounted to be rotatable within the key bow.

10. A lock for receiving a key according to any one of claims 1 to 9, wherein the lock comprises a locking cylinder (50) having a cylinder core (52), in which at least one decoding element is formed in the cylinder core (52), which has at least in some sections an arch-shaped, in particular helix-shaped contour or is arranged on an arch-shaped, in particular helix-shaped path.

11. The lock according to claim 10,
**characterized in that**
the arch-shaped, in particular helix-shaped path extends along a basic profile (55) of the cylinder core (52).

12. The lock according to claim 10 or 11,
**characterized in that**
several decoding elements in the form of sensing elements (57) are arranged on a helix-shaped path.

13. The lock according to any one of claims 10 to 12,
**characterized in that**
at least one decoding element is formed in the shape of a curved, in particular helix-shaped protrusion or in the shape of a curved, in particular helix-shaped recess.

14. The lock according to any one of claims 10 to 13,
**characterized by**
a coupling element (60) sensing the tip (70), in particular the tip associated with the torsion portion (20).

15. A locking system having a key according to any one of claims 1 to 9 and a lock according to any one of claims 10 to 14.

## Revendications

1. Clé comprenant un anneau de clé et une tige de clé (10),
dans laquelle la tige de clé (10) présente, le long de l'axe longitudinal (L), au moins localement un tronçon de torsion (20), en particulier formé à froid, la tige de clé (10) présentant dans une zone de transition vers le tronçon de torsion (26) une section transversale de base (26), la section transversale (30) de la tige de clé (10) dans le tronçon de torsion (20) dépassant au moins localement au-delà de la section transversale de base (26) en direction de la pointe de clé (70),
la tige de clé (10) présente au moins un élément profilé (22) réalisé en particulier sous forme de rainure longitudinale, l'élément profilé (22) présentant également une torsion dans le tronçon de torsion (20).

2. Clé comprenant un anneau de clé et une tige de clé (10) selon la revendication 1,
**caractérisée en ce que**
la tige de clé (10) présente, le long de l'axe longitudinal (L), au moins localement, un tronçon de torsion (20), en particulier formé à froid, la longueur (A) et l'angle de torsion (ω) de la tige de clé (10) dans le tronçon de torsion (20) étant variables dans la direction de la pointe de clé.

3. Clé selon la revendication 1 ou 2, en particulier selon la revendication 2,
**caractérisée en ce que**
le tronçon de torsion (20) est réalisé sous la forme d'une courbe de commande ou présente une courbe de commande.

4. Clé selon l'une des revendications précédentes,
**caractérisée en ce que**
au moins un flanc (38) et/ou une arête (35) de la tige de clé (10) dépasse au-delà de la section transversale de base (26).

5. Clé selon l'une des revendications précédentes,
**caractérisée en ce que**
la tige de clé (10) présente au moins un élément de codage (40) réalisé en particulier sous la forme d'un évidement ménagé dans une arête (35).

6. Clé selon la revendication 1,
**caractérisée par**
au moins deux éléments profilés (22) qui, dans un premier tronçon (15) partant de l'anneau de clé, s'étendent parallèlement l'un à l'autre et qui, dans un/le tronçon de torsion adjacent (20), sont tordus autour de l'axe longitudinal (L) de la tige de clé (10) et sont de préférence disposés en double hélice.

7. Clé selon l'une des revendications précédentes,
**caractérisée en ce que**
la pointe de clé (70) est réalisée dans le tronçon de torsion (20).

8. Clé selon l'une des revendications précédentes,
**caractérisée en ce que**
au moins la tige de clé (10) est réalisée en un matériau élastique, en particulier en acier à ressort ou en polyuréthane, de manière particulièrement préférée en PUR D 44.

9. Clé selon l'une des revendications précédentes,
**caractérisée en ce que**
la tige de clé (10) est montée de façon mobile en rotation dans l'anneau de clé.

10. Serrure destinée à recevoir une clé selon l'une des revendications 1 à 9, la serrure comprenant un cylindre de fermeture (50) ayant un noyau de cylindre (52),
dans laquelle au moins un élément de décodage est réalisé dans le noyau de cylindre (52), lequel présente au moins localement un contour en forme d'arc, en particulier en forme d'hélice, ou est disposé sur une trajectoire en forme d'arc, en particulier en forme d'hélice.

11. Serrure selon la revendication 10,
**caractérisée en ce que**
la trajectoire en forme d'arc, en particulier en forme d'hélice, s'étend le long d'un profil de base (55) du noyau de cylindre (52).

12. Serrure selon la revendication 10 ou 11,
**caractérisée en ce que**
plusieurs éléments de décodage sous forme d'éléments de palpage (57) sont disposés sur une trajectoire en forme d'hélice.

13. Serrure selon l'une des revendications 10 à 12,
**caractérisée en ce que**
au moins un élément de décodage se présente sous la forme d'une saillie incurvée, en particulier en forme d'hélice, ou sous la forme d'un évidement incurvé, en particulier en forme d'hélice.

14. Serrure selon l'une des revendications 10 à 13,
**caractérisée par**
un élément d'accouplement (60) qui vient palper la pointe (70), en particulier la pointe faisant partie du tronçon de torsion (20).

15. Système de fermeture comprenant une clé selon l'une des revendications 1 à 9 et une serrure selon l'une des revendications 10 à 14.
